# FASCICULE DE BREVET EUROPEEN

(11) **EP 2 660 119 B1**
(45) Date de publication et mention de la délivrance du brevet: **12.09.2018**
(21) Numéro de dépôt: 13166512.7
(22) Date de dépôt: 03.05.2013
(51) Int. Cl.: B61D 17/00

(54) **Procédé de réalisation d'élément structurel de véhicule ferroviaire**
Verfahren zur Herstellung eines Strukturelements eines Schienenfahrzeugs
Method for producing a structural element of a railway vehicle

(30) Priorité: 03.05.2012 FR 1254051
(43) Date de publication de la demande: 06.11.2013
(73) Titulaire: ALSTOM Transport Technologies, 93400 Saint-Ouen (FR)
(72) Inventeur: Gielczinski, Gérard, 59156 LOURCHES (FR); Henry, Nicolas, 3540 THAMES (NZ)
(74) Mandataire: Lavoix

(56) Documents cités:
- EP-A1- 0 825 082
- WO-A1-2004/026656
- DE-A1- 19 639 339
- US-A1- 2010 019 536

## Description

La présente invention concerne un procédé de réalisation d'un élément structurel de véhicule ferroviaire, du type paroi longitudinale ou plancher de véhicule ferroviaire, comprenant au moins un longeron s'étendant selon une direction longitudinale et au moins une traverse s'étendant sensiblement perpendiculairement à la direction longitudinale, le longeron et la traverse étant formés chacun d'une enveloppe enrobant une âme en mousse.

Les parois longitudinales ou les planchers de véhicule ferroviaire sont généralement conçus à partir de plusieurs éléments ou profilés métalliques assemblés entre eux par soudage, rivetage ou boulonnage afin de former la structure de la paroi longitudinale ou du plancher.

Ainsi, pour une paroi longitudinale, au moins un battant, destiné à soutenir le pavillon du véhicule ferroviaire, et deux montants de porte, destinés à recevoir une porte du véhicule ferroviaire, sont assemblés entre eux pour former l'élément structurel.

Pour un plancher, au moins un brancard et deux traverses d'extrémité sont assemblés entre eux pour former un cadre structurel destiné à renforcer un panneau formant le plancher du véhicule ferroviaire.

L'assemblage de ces différents éléments consomme un temps considérable et ne donne pas satisfaction en terme de rigidité de l'élément structurel fini. En effet, les zones dans lesquels les éléments sont fixés l'un à l'autre présentent une rigidité réduite du fait de la présence d'éléments de fixation traversant les éléments à fixer ou d'une ligne de soudure affaiblissant les éléments à fixer. Dans le cas de la soudure, les éléments à assembler subissent en outre des déformations locales, ce qui nécessite une opération de redressage de l'élément structurel fini avant qu'il puisse être assemblé sur le véhicule ferroviaire.

Pour pallier l'inconvénient du manque de rigidité, des éléments de renfort peuvent être ajoutés à l'élément structurel, cependant de tels éléments augmentent encore le nombre de pièces nécessaires pour réaliser l'élément structurel, ce qui n'est pas satisfaisant.

En outre, les différents éléments sont généralement en métal, ce qui alourdit l'élément structurel fini. Les éléments de fixation ajoutent une masse supplémentaire à cet élément structurel. De plus, l'aspect de l'élément structurel n'est généralement pas satisfaisant d'un point de vue esthétique. En effet, les éléments ne sont pas agencés pour présenter un aspect satisfaisant et les éléments de fixation sont visibles depuis l'extérieur de l'élément structurel. Des éléments de garnissage doivent alors être assemblés sur les faces de l'élément structurel destinées à être visibles par les usagers du véhicule ferroviaire, ce qui complique encore l'assemblage de l'élément structurel et ajoute une masse supplémentaire à cet élément.

DE 19639339 A1 décrit un procédé de réalisation d'un élément structurel de véhicule ferroviaire du type paroi longitudinale ou plancher comprenant un longeron et une traverse s'étendant sensiblement perpendiculairement l'un par rapport à l'autre et étant formés chacun d'une enveloppe enrobant une âme.

L'élément structurel est réalisé par enrobage d'une âme formant un longeron et d'une âme formant une traverse par l'enveloppe.

EP 0825082 A1 décrit un élément structurel comprenant un longeron et une traverse s'étendant sensiblement perpendiculairement l'un par rapport à l'autre et formés d'une enveloppe réalisée en une seule pièce en matériau composite réalisée par moulage.

Ces procédés ne permettent pas d'obtenir une enveloppe présentant la forme souhaitée, par exemple avec des nervures s'étendant dans l'enveloppe, tout en restant simple à réaliser.

L'un des buts de l'invention est de pallier ces inconvénients en proposant un procédé de réalisation simplifié d'un élément structurel , l'élément structurel présentant une rigidité uniforme et comprenant un nombre de pièces réduit.

A cet effet, l'invention concerne un procédé de réalisation d'un élément structurel du type susmentionné, le procédé comprenant les étapes suivantes :
prévoir au moins deux profilés creux réalisés en matériau composite s'étendant selon la direction longitudinale pour former l'enveloppe du longeron et selon une direction perpendiculaire à la direction longitudinale pour former l'enveloppe de la traverse, les profilés étant reliés l'un à l'autre sur toute leur longueur par deux voiles en matériau composite de sorte à former une section fermée formant l'enveloppe de l'élément structurel d'un seul tenant.

Le fait que l'enveloppe de l'élément structurel soit réalisée d'une seule pièce permet de réduire le nombre d'éléments formant l'élément structurel et d'uniformiser la rigidité de l'élément structurel dans toutes ses parties. Les efforts sont ainsi répartis de façon uniforme sur tout l'élément structurel, qui présente ainsi un comportement homogène.

L'enveloppe obtenue présente la forme souhaitée, par exemple avec des nervures s'étendant dans l'enveloppe, tout en restant simple à réaliser.

Selon d'autres caractéristiques du procédé de réalisation de l'élément structurel selon l'invention :
- le matériau composite est formé d'une matrice en matériau thermodurcissable mélangées à des fibres continues.
- l'enveloppe de l'élément structurel présente une section fermée comprenant au moins deux parois opposées entre lesquelles s'étend l'âme en mousse.
- des nervures s'étendent d'une paroi à l'autre, lesdites nervures étant formées d'une seule pièce avec l'enveloppe de l'élément structurel.
- l'élément comprend au moins un élément de renfort réalisé en matériau composite et s'étendant à l'intérieur d'une partie de l'enveloppe de l'élément structurel.
- l'élément comprend au moins deux traverses s'étendant sensiblement perpendiculairement au longeron et espacées l'une de l'autre, l'élément structurel comprenant en outre au moins un panneau s'étendant d'une traverse à l'autre, ledit panneau étant formé d'une enveloppe enrobant une âme en mousse, l'enveloppe dudit panneau étant réalisée d'une seule pièce avec l'enveloppe de l'élément structurel.
- l'enveloppe de l'élément structurel est réalisée à partir de deux profilés reliés l'un à l'autre sur toute leur longueur par deux voiles en matériau composite de sorte à former une section fermée.
- le longeron forme le battant d'une paroi longitudinale de véhicule ferroviaire, la traverse formant un montant de passage de porte de ladite paroi longitudinale.
- le longeron forme un brancard d'un plancher de véhicule ferroviaire, la traverse formant une traverse d'extrémité dudit plancher.
- l'âme en mousse est réalisée en un matériau ignifuge.

D'autres aspects et avantages de l'invention apparaîtront à la lecture de la description qui suit, donnée à titre d'exemple et faite en référence aux dessins annexés, dans lesquels :
- la Fig. 1 est une représentation schématique en perspective d'un élément structurel selon l'invention, cet élément formant une paroi longitudinale d'un véhicule ferroviaire,
- la Fig. 2 est une représentation schématique en coupe d'une partie de l'élément structurel selon l'axe II-II de la Fig. 1, selon un premier mode de réalisation,
- la Fig. 3 est une représentation schématique en coupe de la partie de l'élément structurel selon l'axe II-II de la Fig. 1, selon un deuxième mode de réalisation,
- la Fig. 4 est une représentation schématique en coupe de l'élément structurel selon l'axe IV-IV de la Fig. 1,
- la Fig. 5 est une représentation schématique en coupe d'une partie de l'élément structurel de la Fig. 1 selon V-V, selon un premier de réalisation,
- la Fig. 6 est une représentation schématique en coupe de la partie de l'élément structurel selon l'axe V-V de la Fig. 1, selon un deuxième mode de réalisation,
- la Fig. 7 est une représentation schématique en coupe de la partie de l'élément structurel selon l'axe V-V de la Fig. 1, selon un troisième mode de réalisation,
- la Fig. 8 est une représentation schématique en perspective d'un élément structurel selon l'invention, cet élément formant un plancher de véhicule ferroviaire,
- la Fig. 9 est une représentation schématique en coupe de l'élément structurel selon l'axe IX-IX de la Fig. 8,
- la Fig. 10 est une représentation schématique agrandie de la zone X de la Fig. 9, selon un premier mode de réalisation, et
- la Fig. 11 est une représentation schématique agrandie de la zone X de la Fig. 9, selon un deuxième mode de réalisation.

Dans la description, la direction longitudinale est définie selon la direction dans laquelle s'étend la longueur d'un véhicule ferroviaire monté. Les termes « horizontal » et « vertical » sont définis par rapport à un véhicule ferroviaire monté disposé sur des rails de roulement. Les termes « inférieur » et « supérieur » sont définis par rapport à la direction verticale.

En référence aux figures, on décrit un élément structurel de véhicule ferroviaire 1 comprenant, de manière générale, au moins un longeron 2 s'étendant selon une direction sensiblement longitudinale et au moins une traverse 4 s'étendant sensiblement perpendiculairement au longeron 2.

Le longeron 2 et la traverse 4 sont formés chacune d'une enveloppe définissant leur contour extérieur et d'une âme 6 enrobée par et s'étendant dans au moins une partie de l'enveloppe. L'enveloppe de longeron et l'enveloppe de traverse sont réalisées d'une seule pièce de sorte à former une enveloppe 8 de l'élément structurel d'un seul tenant, définissant le contour externe de l'élément structurel 1, comme représenté sur les Fig. 2 et 3 par exemple. Par réalisées d'une seule pièce, on entend donc que l'enveloppe de longeron et l'enveloppe de traverse ne sont pas réalisées séparément puis assemblées ensembles par des moyens de fixation, comme cela se fait classiquement. Ainsi, l'enveloppe 8 de l'élément structurel d'un seul tenant comprend à la fois des parties s'étendant selon la direction longitudinale et des parties s'étendant perpendiculairement à la direction longitudinale.

L'enveloppe 8 de l'élément structurel est formée d'un profilé creux en matériau composite s'étendant selon la direction longitudinale pour former l'enveloppe du longeron et selon une direction perpendiculaire à la direction longitudinale pour former l'enveloppe de la traverse. L'enveloppe 8 présente une section fermée, c'est-à-dire que la section de l'enveloppe présente une forme polygonale, et comprend aux moins deux parois opposées 10 entre lesquelles est disposée l'âme 6.

Le matériau composite formant l'enveloppe 8 de l'élément structurel est constitué d'une matrice en matériau thermodurcissable mélangée à des fibres continues. Le matériau thermodurcissable est par exemple de l'époxy, de l'acrylique, du polyester ou du vinylester. Les fibres continues sont par exemple des fibres de verre, de carbone ou d'aramide et forment par exemple un tissu multiaxial. Un tel matériau composite permet de distribuer les renforts, formés par les fibres, dans les directions principales de sollicitations de l'élément structurel. En outre, les propriétés mécaniques, telles que les contraintes à la rupture, du matériau composite sont sensiblement identiques à celles des matériaux métalliques tout en ayant une densité plus faible. Ainsi, le matériau composite permet de réaliser une enveloppe 8 présentant des caractéristiques mécaniques adaptées à son utilisation dans un véhicule ferroviaire, tout en ayant une masse faible.

En outre, un tel matériau peut être travaillé à l'état liquide en vue d'être moulé avant d'être solidifié par thermodurcissage de la matrice. Ceci permet de réaliser l'enveloppe 8 de façon simple tout en offrant une grande flexibilité quant à la forme et à la complexité de l'architecture de l'enveloppe 8. L'enveloppe est réalisée à partir de deux profilés, formant des demi-coquilles, reliés l'un à l'autre sur toute leur longueur par deux voiles en matériau composite de sorte à former une section fermée. La liaison entre les profilés est particulièrement robuste puisqu'elle peut être réalisée par « infusion » de la résine, assurant une fusion entre les bords des profilés et les voiles en matériau composite et une cohésion importante du fait d'une répartition homogène de la résine dans l'élément structurel. Ainsi, lorsque l'enveloppe 8 est réalisée, la ligne de jonction entre les profilés n'est pas visible car elle est fondue dans le reste de l'enveloppe.

Le fait de réaliser l'enveloppe à partir de deux demi-coquilles avant de les assembler pour former la section fermée simplifie grandement la réalisation de l'élément structurel, notamment la réalisation d'éléments s'étendant à l'intérieur de l'enveloppe entre les deux demi-coquilles.

Le matériau de l'enveloppe présente un aspect satisfaisant, ce qui permet de limiter les travaux de finition sur l'enveloppe, lorsque celle-ci est destinée à être visible par les utilisateurs du véhicule ferroviaire. Ainsi, il n'est par exemple pas nécessaire de revêtir l'enveloppe par des éléments de garnissage comme c'est le cas lorsque des matériaux métalliques sont utilisés. En outre, l'absence de moyens de fixation ou de lignes de soudure entre le longeron 2 et la traverse 4 améliore encore l'aspect de l'enveloppe 8.

Des nervures 12 sont prévues à l'intérieur de l'enveloppe 8, par exemple à des emplacements où une plus grande rigidité de l'élément structurel est nécessaire, afin de renforcer l'enveloppe. Ces nervures 12 s'étendent d'une paroi 10 à la paroi 10 opposée. Selon les modes de réalisation représentés sur les Fig. 2, 4, 5, 7, 9 et 10, ces nervures 12 sont réalisées d'une seule pièce avec l'enveloppe 8, c'est-à-dire qu'elles sont réalisées dans le même matériau que l'enveloppe 8 au cours de la réalisation de celle-ci. Selon un autre mode de réalisation, représenté sur les Fig. 3, 6 et 11, les nervures 12 appartiennent à un élément de renfort 14 rapporté, réalisé en matériau composite, disposé à l'intérieur de l'enveloppe 8. Un tel élément de renfort 14 est par exemple surmoulé par l'enveloppe 8 au cours de la réalisation de l'enveloppe, ce qui assure un ajustage précis de l'élément de renfort 14 et un bon maintien de celui-ci dans l'enveloppe 8.

En réalisant l'enveloppe en deux demi-coquilles, il est possible de réaliser les nervures d'une seule pièce avec au moins l'une des demi-coquilles, la pièce nervurée restant démoulable facilement en une seule opération, sans nécessiter de tiroir mobile dans la cavité de moulage.

Le procédé de réalisation de l'enveloppe et de l'élément structurel selon l'invention est donc particulièrement simple.

L'âme 6 est réalisée en mousse et elle s'étend à l'intérieur de tout ou partie de l'enveloppe 8, en dehors des éléments de renfort 14 lorsque ceux-ci sont prévus. La mousse de l'âme est par exemple réalisée en un matériau ignifuge permettant à l'élément structurel 1 de respecter les normes en matière de sécurité incendie.

L'élément structurel 1 est plus particulièrement destiné à former une paroi longitudinale 16 de véhicule ferroviaire, comme représenté sur les Fig. 1 à 7, ou un plancher 18 de véhicule ferroviaire, comme représenté sur les Fig. 8 à 11.

On décrit à présent l'élément structurel 1 lorsqu'il forme une paroi longitudinale 16, ou paroi latérale, de véhicule ferroviaire, en référence aux Fig. 1 à 7.

Dans ce mode de réalisation, le longeron 2 forme le battant de la paroi longitudinale 16. Le battant est destiné à assurer le renfort longitudinal supérieur de la paroi longitudinale et à former le support du pavillon du véhicule ferroviaire. A cet effet et comme on peut le voir plus particulièrement sur les Fig. 2 et 3, le longeron 2 comprend un grand nombre de nervures s'étendant à l'intérieur de l'enveloppe 8 afin d'augmenter sa rigidité, ce qui lui permet de supporter des contraintes mécaniques importantes.

La traverse 4 s'étend sensiblement verticalement et forme quant à elle un montant de passage de porte de la paroi longitudinale 16. A cet effet, la paroi longitudinale 16 comprend au moins une paire de traverses 4, espacées l'une de l'autre selon la direction longitudinale et définissant entre elles un passage de porte. Quand la paroi longitudinale 16 comprend plusieurs passages de porte, la paroi longitudinale 16 comprend autant de paires de traverses 4 dont les enveloppes sont réalisées d'une seule pièce avec l'enveloppe du longeron 2, comme décrit précédemment. Les traverses 4 disposées l'une en regard de l'autre et appartenant à deux paires différentes sont reliées l'une à l'autre par un panneau 20 s'étendant verticalement et longitudinalement d'une traverse à l'autre de sorte à fermer une partie de la paroi longitudinale 16. Comme représenté sur la Fig. 1, au moins une partie des panneaux 20 s'étend dans la partie inférieure des traverses et définissent une ouverture avec les montants et le longeron 2 dans la partie supérieure des montants. Cette ouverture reçoit un vitrage 22 formant une baie dans la paroi longitudinale 16. Selon un mode de réalisation non représenté, certains des panneaux 20 peuvent également s'étendre sur toute la hauteur des traverses 4 de sorte à fermer complètement l'espace s'étendant entre ces traverses 4.

Lorsqu'un panneau 20 forme un support de vitrage, le bord supérieur du panneau 20 est adapté pour recevoir un joint élastomère ou pour être collé avec le vitrage 22. De même, la partie de la traverse 4 bordant l'ouverture comprend un rebord 24 adapté pour recevoir le vitrage 22 en appui, comme représenté sur la Fig. 4.

Les panneaux 20 sont également réalisés d'un seul tenant avec l'enveloppe 8 de l'élément structurel. C'est-à-dire que chaque panneau 20 comprend une enveloppe réalisée d'une seule pièce avec les enveloppes des traverses 4 et donc avec l'enveloppe 8 de l'élément structurel. Une âme en mousse s'étend également à l'intérieur des enveloppes des panneaux 20. Des renforts 26 peuvent également être intégrés dans les panneaux 20 en adaptant la forme de l'enveloppe, comme représenté sur la Fig. 1.

De façon générale, comme la forme de l'enveloppe 8 peut être définie avec une grande flexibilité, des renforts peuvent être prévus d'une seule pièce avec celle-ci aux endroits où les contraintes mécaniques sont les plus grandes. Ainsi, l'extrémité inférieure de chaque traverse 4 comprend par exemple une partie renforcée 28 tournée vers le passage de porte de sorte à renforcer les coins de porte, comme représenté sur la Fig. 1.

La paroi longitudinale 16 est également agencée pour assurer la jonction avec le plancher 18 du véhicule ferroviaire, comme plus particulièrement représenté sur les Fig. 5 à 7. A cet effet, la paroi longitudinale 16 comprend dans sa partie inférieure, destinée à être jointe au plancher, un décrochement 30 destiné à venir en appui sur le longeron 2 du plancher (Fig. 5) ou destiné à former un support du longeron 2 du plancher (Fig. 6 et 7). Le décrochement 30 ferme en outre l'espace formant le passage de porte entre les traverses 4, comme représenté sur la Fig. 1.

Dans le cas où le décrochement 30 forme un support pour le longeron 2 du plancher 18, le décrochement 30 est renforcé par des nervures 12, qui peuvent être réalisées d'une seule pièce avec l'enveloppe 8 (Fig. 7) ou appartenir à un élément de renfort 14 s'étendant à l'intérieur de l'enveloppe 8 (Fig. 6).

On décrit à présent l'élément structurel 1 lorsqu'il forme un plancher 18 de véhicule ferroviaire, comme représenté sur les Fig. 8 à 11.

Dans ce mode de réalisation, le longeron 2 forme un brancard du plancher 18 et la traverse 4 forme une traverse d'extrémité dudit plancher. Classiquement, le plancher 18 comprend donc deux longerons 2 et deux traverses 4, s'étendant sensiblement horizontalement et joignant chaque extrémité d'un longeron 2 à l'extrémité correspondante de l'autre longeron 2, comme représenté sur la Fig. 8.

Comme représenté sur les Fig. 9 à 11, chaque longeron 2 comprend un réseau de nervures 12 de renfort s'étendant à l'intérieur de l'enveloppe 8. Ces nervures peuvent être réalisées d'une seule pièce avec l'enveloppe 8 (Fig. 9 et 10) ou appartenir à un élément de renfort 14 s'étendant à l'intérieur de l'enveloppe 8 (Fig. 11).

Le plancher 18 comprend en outre un panneau 32, formant la zone de circulation et d'assise des passagers du véhicule ferroviaire, s'étendant sensiblement horizontalement entre les longerons 2 et les traverses 4. Le panneau 32 est également réalisé d'un seul tenant avec l'enveloppe 8 de l'élément structurel. C'est-à-dire que le panneau 32 comprend une enveloppe réalisée d'une seule pièce avec les enveloppes des longerons et des traverses 4 et donc avec l'enveloppe 8 de l'élément structurel. Une âme en mousse s'étend également à l'intérieur de l'enveloppe du panneau 32, comme représenté sur la Fig. 9.

L'élément structurel décrit ci-dessus comprend un nombre de pièces réduit car l'enveloppe 8 est formée d'un seul tenant et permet d'intégrer un grand nombre de fonctionnalités de l'élément structurel 1. Par conséquent, la masse de l'élément structurel est réduite, tout en présentant des caractéristiques mécaniques similaires à un élément structurel réalisé à partir d'éléments métalliques assemblés entre eux.

Le procédé de réalisation de l'élément structurel 1 est simple à mettre en oeuvre et ne nécessite pas un temps de réalisation important, du fait que l'élément structurel peut être utilisé pratiquement dès qu'il a été réalisé, sans étapes de finition ou d'assemblage supplémentaires.

## Revendications

1. Procédé de réalisation d'un élément structurel (1) de véhicule ferroviaire, du type paroi longitudinale (16) ou plancher (18) de véhicule ferroviaire, comprenant au moins un longeron (2) s'étendant selon une direction longitudinale et au moins une traverse (4) s'étendant sensiblement perpendiculairement à la direction longitudinale, le longeron (2) et la traverse (4) étant formés chacun d'une enveloppe enrobant une âme (6) en mousse, **caractérisé en ce que** le procédé comprend les étapes suivantes :
- prévoir au moins deux profilés creux réalisés en matériau composite s'étendant chacun selon la direction longitudinale pour former l'enveloppe du longeron (2) et selon une direction perpendiculaire à la direction longitudinale pour former l'enveloppe de la traverse (4),
les profilés étant reliés l'un à l'autre sur toute leur longueur par deux voiles en matériau composite de sorte à former une section fermée formant l'enveloppe (8) de l'élément structurel d'un seul tenant.

2. Procédé de réalisation selon la revendication 1, **caractérisé en ce que** le matériau composite est formé d'une matrice en matériau thermodurcissable mélangées à des fibres continues.

3. Procédé de réalisation selon la revendication 1 ou 2, **caractérisé en ce que** l'enveloppe (8) de l'élément structurel présente une section fermée comprenant au moins deux parois opposées (10) entre lesquelles s'étend l'âme (6) en mousse.

4. Procédé de réalisation selon la revendication 3, **caractérisé en ce que** des nervures (12) s'étendent d'une paroi (10) à l'autre, lesdites nervures (12) étant formées d'une seule pièce avec l'enveloppe (8) de l'élément structurel.

5. Procédé de réalisation selon la revendication 3 ou 4, **caractérisé en ce que** l'élément structurel comprend au moins un élément de renfort (14) réalisé en matériau composite et s'étendant à l'intérieur d'une partie de l'enveloppe (8) de l'élément structurel.

6. Procédé de réalisation selon l'une quelconque des revendications 1 à 5, **caractérisé en ce que** l'élément structurel comprend au moins deux traverses (4) s'étendant sensiblement perpendiculairement au longeron (2) et espacées l'une de l'autre, l'élément structurel comprenant en outre au moins un panneau (20, 32) s'étendant d'une traverse (4) à l'autre, ledit panneau (20, 32) étant formé d'une enveloppe enrobant une âme (6) en mousse, l'enveloppe dudit panneau (20, 32) étant réalisée d'une seule pièce avec l'enveloppe (8) de l'élément structurel.

7. Procédé de réalisation selon l'une quelconque des revendications 1 à 6, **caractérisé en ce que** le longeron (2) forme le battant d'une paroi longitudinale (16) de véhicule ferroviaire, la traverse (4) formant un montant de passage de porte de ladite paroi longitudinale (16).

8. Procédé de réalisation selon l'une quelconque des revendications 1 à 6, **caractérisé en ce que** le longeron (2) forme un brancard d'un plancher (18) de véhicule ferroviaire, la traverse (4) formant une traverse d'extrémité dudit plancher (18).

9. Procédé de réalisation selon l'une quelconque des revendications 1 à 8, **caractérisé en ce que** l'âme (6) en mousse est réalisée en un matériau ignifuge.

## Patentansprüche

1. Verfahren zur Herstellung eines Strukturelements (1) eines Eisenbahnfahrzeugs vom Typ Längswand (16) oder Boden (18) des Eisenbahnfahrzeugs, aufweisend mindestens einen Längsholm (2), welcher sich entlang einer Längsrichtung erstreckt, und mindestens eine Querstrebe (4), welche sich im Wesentlichen senkrecht zur Längsrichtung erstreckt, wobei der Längsholm (2) und die Querstrebe (4) jeweils aus einer Hülle, welche einen Schaumstoffkern (6) umhüllt, ausgebildet sind, **dadurch gekennzeichnet, dass** das Verfahren die folgenden Schritte aufweist:
- Vorsehen von mindestens zwei Hohlprofilen, welche aus Verbundmaterial hergestellt sind, wobei sich jedes entlang der Längsrichtung, um die Hülle des Längsholms (2) zu bilden, und entlang einer zur Längsrichtung senkrechten Richtung, um die Hülle der Querstrebe (4) zu bilden, erstreckt,
wobei die Profile über ihre gesamte Länge durch zwei Abdeckungen aus Verbundmaterial miteinander verbunden sind, um einen geschlossenen Querschnitt, welcher die Hülle (8) des strukturellen Elements einstückig bildet, zu bilden.

2. Verfahren zur Herstellung gemäß dem Anspruch 1, **dadurch gekennzeichnet, dass** das Verbundmaterial aus einer Matrix aus hitzehärtbarem Material, welchem kontinuierliche Fasern beigemischt sind, gebildet wird.

3. Verfahren zur Herstellung gemäß dem Anspruch 1 oder 2, **dadurch gekennzeichnet, dass** die Hülle (8) des Strukturelements einen geschlossenen Querschnitt hat, welcher mindestens zwei gegenüberliegende Wände (10), zwischen welchen sich der Schaumstoffkern (6) erstreckt, aufweist.

4. Verfahren zur Herstellung gemäß dem Anspruch 3, **dadurch gekennzeichnet, dass** sich Rippen (12) von einer Wand (10) aus zur anderen erstrecken, wobei die Rippen (12) einstückig mit der Hülle (8) des Strukturelements gebildet werden.

5. Verfahren zur Herstellung gemäß dem Anspruch 3 oder 4, **dadurch gekennzeichnet, dass** das Strukturelement aufweist mindestens ein Verstärkungselement (14), welches aus Verbundmaterial hergestellt ist und sich innerhalb eines Teils der Hülle (8) des Strukturelements erstreckt.

6. Verfahren zur Herstellung gemäß irgendeinem der Ansprüche 1 bis 5, **dadurch gekennzeichnet, dass** das Strukturelement mindestens zwei Querstreben (4), welche sich im Wesentlichen senkrecht zu dem Längsholm (2) erstrecken und voneinander im Abstand angeordnet sind, aufweist, wobei das Strukturelement ferner mindestens eine Platte (20, 32) aufweist, welche sich von einer Querstrebe (4) zur anderen erstreckt, wobei die Platte (20, 32) aus einer Hülle, die einen Schaumstoffkern (6) umhüllt, gebildet ist, wobei die Hülle der Platte (20, 32) einstückig mit der Hülle (8) des Strukturelements hergestellt wird.

7. Verfahren zur Herstellung gemäß irgendeinem der Ansprüche 1 bis 6, **dadurch gekennzeichnet, dass** der Längsträger (2) den Kämpfer einer Längswand (16) eines Eisenbahnfahrzeugs bildet, wobei die Querstrebe (4) einen Pfosten des Durchgangs einer Tür der Längswand (16) bildet.

8. Verfahren zur Herstellung gemäß irgendeinem der Ansprüche 1 bis 6, **dadurch gekennzeichnet, dass** der Längsholm (2) einen Längsträger eines Bodens (18) des Eisenbahnfahrzeugs bildet, wobei die Querstrebe (4) einen Endseitenquerträger des Bodens bildet.

9. Verfahren zur Herstellung gemäß irgendeinem der Ansprüche 1 bis 8, **dadurch gekennzeichnet, dass** der Schaumstoffkern (6) aus einem feuerbeständigen Material hergestellt wird.

## Claims

1. Method for producing a structural element (1) of a railway vehicle, of the railway vehicle longitudinal wall (16) or floor(18) type, comprising at least one main side frame (2) extending in a longitudinal direction and at least one crossmember (4) extending substantially at right angles to the longitudinal direction, the main side frame (2) and the crossmember (4) each being formed by a jacket enclosing a core (16) of foam, **characterized in that** the method comprises the following steps:
- providing at least two hollow profile members produced in composite material each extending in the longitudinal direction to form the jacket of the main side frame (2) and in a direction at right angles to the longitudinal direction to form the jacket of the crossmember (4),
the profile sections being linked to one another over all their length by two webs of composite material so as to form a closed section forming the jacket (8) of the structural element in a single piece.

2. Production method according to Claim 1, **characterized in that** the composite material is formed from a matrix of thermosetting material mixed with continuous fibres.

3. Production method according to Claim 1 or 2, **characterized in that** the jacket (8) of the structural element has a closed section comprising at least two opposite walls (10) between which the foam core (6) extends.

4. Production method according to Claim 3, **characterized in that** ribs (12) extend from one wall (10) to the other, said ribs (12) being formed of a single piece with the jacket (8) of the structural element.

5. Production method according to Claim 3 or 4, **characterized in that** the structural element comprises at least one reinforcing element (14) produced in composite material and extending inside a part of the jacket (8) of the structural element.

6. Production method according to any one of Claims 1 to 5, **characterized in that** the structural element comprises at least two crossmembers (4) extending substantially at right angles to the main side frame (2) and spaced apart from one another, the structural element also comprising at least one panel (20, 32) extending from one crossmember (4) to the other, said panel (20, 32) being formed by a jacket enclosing a foam core (6), the jacket of said panel (20, 32) being produced in a single piece with the jacket (8) of the structural element.

7. Production method according to any one of Claim 1 to 6, **characterized in that** the main side frame (2) forms the loop of a longitudinal wall (16) of a railway vehicle, the crossmember (4) forming a door passage upright of said longitudinal wall (16) .

8. Production method according to any one of Claim 1 to 6, **characterized in that** the main side frame (2) forms a bar of a railway vehicle floor (18), the crossmember (4) forming an end crossmember of said floor (18).

9. Production method according to any one of Claim 1 to 8, **characterized in that** the foam core (6) is produced in a flame retardant material.
